# FASCICULE DE BREVET EUROPEEN

(11) **EP 4 201 613 B1**
(45) Date de publication et mention de la délivrance du brevet: **13.08.2025**
(21) Numéro de dépôt: 22213804.2
(22) Date de dépôt: 15.12.2022
(51) Int. Cl.: B26D 1/00

(54) **OUTILS POUR FORMER UNE LIGNE DE SEPARATION DANS UN PACK DE POTS DE PRODUIT ALIMENTAIRE**
WERKZEUGE ZUR BILDUNG EINER TRENNLINIE IN EINEM PAKET AUS LEBENSMITTELTÖPFEN
TOOLS FOR FORMING A DIVIDING LINE IN A PACK OF FOOD PRODUCT POTS

(30) Priorité: 20.12.2021 FR 2114046
(43) Date de publication de la demande: 28.06.2023
(73) Titulaire: SYNERLINK, 95650 Puiseux-Pontoise (FR)
(72) Inventeur: COSSAIS, Dominique, 91700 SAINTE GENEVIÈVE DES BOIS (FR); JACQUEMIN, Christian, 72230 MONCÉ EN BELIN (FR); LEMOINE, Jérôme, 72460 SAVIGNE L EVEQUE (FR); DELAUNAY, Hervé, 78260 ACHÈRES (FR)
(74) Mandataire: Plasseraud IP

(56) Documents cités:
- EP-A1- 3 766 799
- WO-A1-2004/007156
- WO-A1-2021/062295
- DE-U1- 202007 013 402

## Description

### Domaine technique

La présente divulgation relève du domaine des équipements pour séparer des packs de pots de produit alimentaire et former des lignes de prédécoupes dans de tels packs de pots de produit alimentaire. La présente divulgation relève plus précisément des outils d'un équipement permettant de séparer des packs de produit alimentaire et former les lignes de prédécoupe

### Technique antérieure

Les produits alimentaires tels que les produits laitiers, liquides, crémeux, pâteux ou mousseux en lots ou en pack sont typiquement contenus dans un conteneur multi-logement obtenu par formage de matière plastique. Après leur formage, les logements sont remplis avec le produit alimentaire et scellés par un opercule. Par la suite, un rainurage ou une prédécoupe est pratiqué pour inciser l'opercule et la matière plastique sur une certaine profondeur, permettant une séparation par rupture du pack en une pluralité de pots. Suivant le besoin, dans certaines zones, une coupe complète peut être pratiquée, par exemple pour séparer les packs.

Dans un but d'augmenter le taux de recyclabilité des pots après leur utilisation, il existe une tendance à se diriger vers l'utilisation de Polytéréphtalate d'éthylène (PET) pour former les packs. Le recyclage de cette matière plastique est en effet commun et bien maitrisé.

Cependant, dans le cas où le containeur est formé en PET, il existe un besoin d'adapter le rainurage pour obtenir une séparation par rupture satisfaisante.

Le document EP3766799 décrit un équipement pour former une prédécoupe dans un pack de pots de produits alimentaire comprenant un premier outil coupant configuré pour pratiquer une rainure de prédécoupe par le dessus du pack et un deuxième outil coupant configuré pour pratiquer une rainure de prédécoupe par le dessous du pack. Cet équipement permet effectivement de faciliter la séparation par pliage et par rupture de deux pots de produit alimentaire pour une gamme de plastique incluant notamment le PET.

Cependant, il a été constaté que, lorsque l'effort appliqué par l'un des outils coupant est insuffisant, le plastique n'est pas suffisamment poussé contre l'autre outil coupant, de sorte que la pénétration du plastique est insuffisante pour obtenir une prédécoupe satisfaisante. En outre, un effort important appliqué sur l'outil coupant peut entrainer sa flexion. Dans un cas où les outils coupants sont configurés pour traverser l'ensemble de la matière plastique (c'est-à-dire effectuer une coupe totale), cette flexion peut entrainer un contact mécanique entre les outils coupants, et donc leur détérioration.

Il existe donc un besoin pour des outils coupants et un équipement pour former une prédécoupe et/ou une coupe totale ne présentant pas les inconvénients ci-dessus.

### Résumé

Il est proposé un couteau pour équipement à former une prédécoupe dans un pack de pots de produit alimentaire, ladite prédécoupe facilitant une séparation par rupture selon une ligne de séparation entre deux pots de produit alimentaire, le couteau comprenant une partie coupante configurée pour pratiquer une rainure de prédécoupe et/ou une coupe totale selon la ligne de séparation, ladite partie coupante s'étendant selon un premier axe longitudinal, telle que, vue en coupe perpendiculaire à l'axe longitudinal, la partie coupante s'étend de part et d'autre d'un axe transversal et la partie coupante comprend : d'une part de l'axe transversal (A): - une première portion s'étendant entre un premier point formant l'extrémité de la portion coupante et un deuxième point, la droite reliant les premier et deuxième points formant avec l'axe transversal un premier angle compris entre 20° et 40 ; - un deuxième portion s'étendant entre le deuxième point et un troisième point, la droite reliant les deuxième et troisième points formant avec l'axe transversal un deuxième angle compris entre 15° et 25°; et d'autre part de l'axe transversal: - une troisième portion s'étendant entre le premier point et un quatrième point, le quatrième point étant coïncident avec l'axe transversal , - une quatrième portion s'étendant depuis le quatrième point vers un cinquième point, le cinquième point étant symétrique au troisième point par rapport à l'axe transversal, la droite reliant les quatrième et cinquième points formant avec l'axe transversal un troisième angle compris entre 15° et 25°.

Une telle forme de couteau permet d'appliquer une force suffisante sur les packs de pots pour pousser le plastique contre une contre-lame de l'équipement à former une prédécoupe. Les rainures de prédécoupes sont adaptées à la séparation des pots par rupture le long des lignes de séparation et sont obtenues de manière répétable.

En outre, une telle forme de couteau limite la flexion du couteau lorsqu'une rainure est réalisée. Le risque de détérioration du couteau, et en particulier le risque que le couteau entre en contact avec la contre-lame, est réduit.

Les caractéristiques exposées dans les paragraphes suivants peuvent, optionnellement, être mises en œuvre, indépendamment les unes des autres ou en combinaison les unes avec les autres.

La première portion peut s'étendre sur une distance, mesurée selon la direction de l'axe transversal, comprise entre 0,02 mm et 0,2 mm. La première portion contribue à la tenue mécanique du couteau au moment de l'attaque du plastique par le couteau.

La troisième portion peut s'étendre sur une distance, mesurée selon la direction de l'axe transversal, comprise entre 0,2 mm et 0,8 mm. La troisième portion forme une face plane du couteau, participant à la découpe satisfaisante du plastique. La troisième portion peut faire face à une contre-lame de l'équipement, de sorte que la profondeur des rainures pratiquées peut être augmentée jusqu'à obtenir une coupe totale (c'est-à-dire traverser l'ensemble de l'épaisseur des pots) sans que le couteau et la contre-lame se rencontrent.

Une distance entre le premier point et le cinquième point, mesurée selon la direction de l'axe transversal, peut être comprise entre 1,4 mm et 2 mm. La hauteur de la partie coupante est alors adaptée à réaliser des rainures de prédécoupe et des coupes totales sur une gamme d'épaisseur de pots.

Le couteau peut comprendre en outre une partie de liaison s'étendant depuis la partie coupante vers un corps du couteau, la partie de liaison s'étendant symétriquement de part et d'autre de l'axe transversal depuis les troisième et cinquième points selon un angle d'ouverture compris entre 100° et 140°. La partie de liaison permet de rigidifier le couteau et ainsi réduire les risques de flexion.

Le couteau peut comprendre en outre une portion cylindrique s'étendant selon la direction de l'axe transversal. La portion cylindrique facilite le montage du couteau dans l'équipement. La portion cylindrique peut être identique quelle que soit le profil et la forme de la partie coupante, de sorte que différents couteaux peuvent être montés dans un même équipement.

Selon un autre aspect, il est proposé une contre-lame pour équipement à former une prédécoupe dans un pack de pots de produit alimentaire, ladite prédécoupe facilitant une séparation par rupture selon une ligne de séparation entre deux pots de produit alimentaire, la contre-lame comprenant une partie active configurée pour pratiquer une rainure de prédécoupe et/ou une coupe totale selon la ligne de séparation, la dite contre-lame s'étendant selon un deuxième axe longitudinal telle que, vue en coupe perpendiculaire au deuxième axe longitudinal, la partie active comprend : - une arrête définissant une face plane de la partie active ; - un premier segment s'étendant entre un premier point formant l'extrémité de la partie active et un deuxième point, la droite reliant les premier et deuxième points formant avec l'arête un premier angle compris entre 20° et 40°; - un deuxième segment s'étendant depuis le deuxième point vers un troisième point la droite reliant les deuxième et troisième points formant avec l'arête un deuxième angle compris entre 15° et 25 .

Une telle forme de contre-lame assure une pénétration suffisante du plastique lorsqu'une force est appliquée sur les pots par un couteau de l'équipement à former une prédécoupe. Les rainures de prédécoupes sont adaptées à la séparation des pots par rupture le long des lignes de séparation et sont obtenues de manière répétable. En outre, une telle forme de contre-lame limite la flexion de la contre-lame lorsqu'une rainure est réalisée. Le risque de détérioration, et en particulier le risque que la contre-lame entre en contact du couteau, est réduit.

Les caractéristiques exposées dans les paragraphes suivants peuvent, optionnellement, être mises en œuvre, indépendamment les unes des autres ou en combinaison les unes avec les autres.

Le premier segment peut s'étendre sur une distance, mesurée selon la direction de l'arête, comprise entre 0,02 mm et 0,1 mm. Le premier segment contribue à la tenue mécanique de la contre-lame au moment de l'attaque du plastique par la contre-lame.

L'arrête peut s'étendre sur une distance comprise entre 0,02 mm et 0,1 mm. L'arrête forme une face plane de la contre-lame, participant à la découpe satisfaisante du plastique. L'arrête peut faire face à un couteau de l'équipement, de sorte que les profondeurs des rainures pratiquées peut être augmentée jusqu'à obtenir une coupe totale sans que le couteau et la contre-lame se rencontrent.

L'arrête peut comprendre en outre un corps de section sensiblement rectangulaire, le deuxième segment étant relié au corps par un dégagement s'étendant depuis le troisième point. Ainsi, la contre-lame est suffisamment rigide pour supporter les forces appliquées sur la contre-lame lorsqu'une rainure ou une coupe totale est pratiquée.

Selon encore un autre aspect, il est proposé un équipement pour former une prédécoupe dans un pack de pots de produit alimentaire, ladite prédécoupe facilitant une séparation par rupture selon une ligne de séparation entre deux pots de produit alimentaire, l'équipement comprenant : - au moins un couteau, et - au moins une contre-lame, la face plane de la contre-lame faisant face à la troisième portion du couteau.

Un tel équipement permet d'assurer que le couteau force les pots contre la contre-lame pour assurer la réalisation d'une prédécoupe satisfaisante de manière répétable. En outre, la forme du couteau et de la contre-lame limite leur flexion. Le risque de détérioration du couteau et de la contre-lame, et en particulier le risque que le couteau entre en contact avec la contre-lame, est réduit.

Les caractéristiques exposées dans les paragraphes suivants peuvent, optionnellement, être mises en œuvre, indépendamment les unes des autres ou en combinaison les unes avec les autres.

Une distance entre le couteau et la contre-lame peut être comprise entre 0,003 mm et 0,1 mm. Une telle distance, également nommée dépincement, permet d'augmenter la hauteur des rainures effectuées dans le plastique pour réaliser une coupe totale. En effet, le dépincement permet d'éviter un contact mécanique entre le couteau et la contre-lame lors d'une coupe totale.

L'équipement peut comprendre une plaque de support supérieure recevant le couteau et une plaque de support inférieure recevant la contre-lame, le pack de pots de produit alimentaire étant configuré pour être reçu entre la plaque de support supérieure et la plaque de support inférieure, la plaque de support supérieure et la plaque de support inférieure ayant un déplacement relatif perpendiculaire au plan définit par la surface supérieure des pots de produit alimentaire. L'équipement de prédécoupe est alors formé comme une presse, et les profondeurs de pénétration des couteaux et des contre-lames dans la matière plastique du pack peuvent être contrôlées. La maitrise des profondeurs de pénétration peut être au moins en partie assurée grâce à l'espacement et le déplacement relatif entre les plaques de supports inférieure et supérieure.

Selon un autre aspect, il est proposé une installation pour préparer des packs de pots produits alimentaire comprenant : - un premier équipement configuré pour à la fois pratiquer une opération de scellage d'un opercule et pratiquer par le dessous une opération de refroidissement localisé des zones de jonction des pots, et, agencé en aval dudit premier équipement, - un second équipement pour former une prédécoupe.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] illustre schématiquement une vue de dessus d'un pack de pots de produit alimentaire selon un mode de réalisation.
**Fig. 2**
   [Fig. 2] illustre schématiquement une vue de côté du pack de pots de produit alimentaire de la figure 1 selon un mode de réalisation.
**Fig. 3**
   [Fig. 3] illustre schématiquement une vue de face d'un équipement pour former des lignes de prédécoupe au niveau d'une zone de séparation entre deux pots de produit alimentaire selon un mode de réalisation.
**Fig. 4**
   [Fig. 4] illustre schématiquement une vue en coupe transversale de l'équipement de la figure 3.
**Fig. 5**
   [Fig. 5] illustre un détail de la figure 4.
**Fig. 6**
   [Fig. 6] illustre schématiquement une vue de côté d'un couteau pouvant être mis en œuvre dans l'équipement de la figure 3.
**Fig. 7**
   [Fig. 7] illustre un détail de la figure 6.
**Fig. 8**
   [Fig. 8] illustre un détail de la figure 7.
**Fig. 9**
   [Fig. 9] illustre schématiquement une vue de côté d'une contre-lame pouvant être mise en œuvre dans l'équipement de la figure 3.
**Fig. 10**
   [Fig. 10] illustre un détail de la figure 9.

### Description des modes de réalisation

Les figures 1 et 2 représentent un pack 10 de pots 12 de produit alimentaire. Le produit alimentaire peut être un aliment classique ou un alicament. Le produit alimentaire peut être tout type d'aliments lactés. Le produit peut être liquide, crémeux, pâteux ou mousseux.

Il faut comprendre sous le terme 'pack' un ensemble formant un lot de vente, cet ensemble comprenant plusieurs unités de consommation individuelle (chaque unité étant dénommée 'pot' ou 'gobelet' ici). Chaque unité de consommation individuelle forme une portion alimentaire pour un individu qui, à l'issue de la consommation, jette le pot vide c'est-à-dire l'emballage primaire dans une poubelle ou un circuit de recyclage.

Dans l'exemple illustré, on a représenté un pack 10 de six pots 12. Il faut toutefois comprendre que le nombre de pots 12 peut être quelconque, c'est-à-dire que le pack 10 peut comporter 2 pots, 4 pots, 6 pots, 8 pots, voire 9 pots, 10 pots, et même 12 pots.

Dans l'exemple illustré, on définit un plan de référence PR au niveau de la surface supérieure des pots 12, le plan de référence PR comprenant une direction longitudinale notée L et une direction transversale notée T. Il est défini en outre une direction verticale notée Z, sensiblement normale au plan de référence PR.

Les pots 12 de produit alimentaire, vus en coupe transversale (perpendiculairement au plan de référence PR), peuvent présenter une forme légèrement conique comme celle illustrée à la figure 2. Dans une variante, il n'y a pas de conicité et les flancs des pots 12 peuvent être strictement parallèles à la verticale (c'est-à-dire parallèle à l'axe vertical Z). Les pots 12 de produit alimentaire peuvent également être des pots 12 à paroi latérale convexe, non démoulable par un moule simple.

Les pots 12 sont formés à partir d'un conteneur multi-logement. Le conteneur multi-logement peut être formé en matière plastique. La matière qui sert à constituer le conteneur multi-logement peut être du polytéréphtalate d'éthylène (PET). Il faut noter que l'on peut utiliser soit du PET translucide soit du PET opaque. Alternativement, la matière qui sert à constituer le conteneur multi-logement peut être du Polypropylène (PP). La matière plastique peut être soufflée ou injectée dans un moule pour ainsi obtenir le conteneur multi-logements.

L'épaisseur notée e2 de la matière plastique du conteneur peut être sensiblement uniforme sur l'ensemble du conteneur multi-logements. L'épaisseur e2 est typiquement comprise entre 0,6 mm et 2 mm, au moins au niveau des zones de jonction entre les pots 12.

Les pots 12 sont, suite à leur formation, remplis en produit alimentaire et scellés par une feuille d'opercule 14. La feuille d'opercule 14 s'étend sur la surface supérieure des pots 12, c'est à dire parallèlement au plan de référence PR. La feuille d'opercule 14 a une épaisseur notée e1 typiquement comprise entre 0,03 mm et 0,1 mm. Le matériau constitutif de la feuille d'opercule 14 peut être formé par un assemblage multicouches, avec une couche très fine en feuille d'aluminium et une couche de décor et/ou d'étiquetage.

Il est prévu de pratiquer des lignes de séparation 16 sur tous les côtés où une liaison relie un pot 12 à un pot 12 voisin. Ces lignes de séparation 16 sont des lignes fusibles qui se cassent lorsque l'on incline un pot 12 par rapport à l'autre. Les lignes de séparation 16 rendent possible une séparation de chacun des pots 12 pour une consommation individuelle. Il est également prévu de former des trous 18 en forme d'étoile au niveau des coins entre quatre pots 12. Ces trous 18 facilitent encore la séparation des pots 12.

Un équipement de prédécoupe 20 est utilisé pour former les lignes de séparation 16 et les trous 18. L'équipement de prédécoupe 20 est formé comme une presse. L'équipement de prédécoupe 20 comprend essentiellement une plaque de support supérieure 22 et une plaque de support inférieure 24. Comme visible à la figure 3, les packs 10 sont reçus entre les plaques de support inférieure et supérieure 22, 24.

La plaque de support supérieure 22 et la plaque de support inférieure 24 ont un mouvement relatif selon la direction de l'axe vertical Z, soit la direction normale au plan de référence PR lorsqu'un pack 10 de pots 12 est placé dans l'équipement 20. Ici, la plaque de support supérieure 22 peut être déplacée selon l'axe vertical Z alors que la plaque de support inférieure 24 est fixe. A l'inverse, la plaque de support inférieure 24 pourrait être déplacée selon l'axe vertical Z, ou les deux plaques inférieure et supérieure 22, 24 pourraient être mobiles selon l'axe vertical Z.

Ici, la plaque de support supérieure 22 reçoit un ou plusieurs couteaux 26. Lorsqu'un pack 10 de pots 12 est disposé entre les plaques de support inférieure et supérieure 22, 24, les couteaux 26 s'étendent au-dessus des lignes de séparation 16. Ainsi, les couteaux 26 sont adaptés à former une rainure de prédécoupe par le dessus le long de la ligne de séparation 16.

On note que la plaque de support supérieure 22 peut également recevoir un ou plusieurs poinçons en forme d'étoile. Lorsqu'un pack 10 de pots 12 est disposé entre les plaques de supports 22, 24, les poinçons en forme d'étoiles sont situés au niveau des trous 18. Les poinçons peuvent alors permettre de découper les trous en forme d'étoile 18.

La plaque de support inférieure 24 reçoit au moins une contre-lame 28. Lorsqu'un pack 10 de pots 12 est disposé entre les plaques de support inférieure et supérieure 22, 24, les contre-lames 28 s'étendent en dessous des lignes de séparation 16. Ainsi, les contre-lames 28 sont adaptées à former une rainure de prédécoupe par le dessous le long de la ligne de séparation 16.

Le nombre de couteaux 26 et de contre-lames 28 peut correspondre au nombre de lignes de séparation 16 à réaliser, de sorte qu'un seul mouvement entre la plaque de support supérieure et la plaque de support inférieure 22, 24 permet de former toutes les lignes de séparation 16 dans un pack 10. Il est également possible de prévoir suffisamment de couteaux 26 et de contre-lames 28 pour traiter plusieurs packs 10 en même temps. La productivité de l'équipement 20 est augmentée.

Comme plus visible à la figure 5, notamment grâce à la précision de la presse, on maitrise les profondeurs de pénétration des couteaux 26 et des contre-lames 28 dans la matière plastique du pack 10. La maitrise des profondeurs de pénétration peut être assurée en partie ou en totalité grâce à l'espacement et le déplacement relatif entre les plaques de supports inférieure et supérieure 22, 24. En l'espèce, l'espacement entre les deux plaques de supports 22, 24 est fixé dans la position de travail à la côte e7, c'est-à-dire la somme des épaisseurs e1 de la feuille d'opercule 14 et l'épaisseur e2 de la matière plastique à la jonction entre les pots 12.

Comme illustré à la figure 5, chaque couteau 26 pratique une rainure sur une hauteur D3 depuis le dessus du pack 10, et chaque contre-lame 28 réalise une rainure sur une hauteur D4 depuis le dessous du pack 10.

La hauteur D3 de la rainure effectuée par le couteau 26 est comprise entre 10% et 80% de l'épaisseur e2 de la matière plastique, de préférence encore entre 20% et 60% de l'épaisseur e2 de la matière plastique. Le couteau 26 permet également de rainurer intégralement l'épaisseur e1 de la feuille d'opercule 14. La hauteur D4 de la rainure effectuée par la contre-lame 28 est quant à elle comprise entre 25% et 50% de l'épaisseur e2 de matière plastique, de préférence entre 30% et 40%. En l'espèce, la hauteur D3 de la rainure effectuée par le couteau 26 est supérieure à la hauteur D4 de la rainure effectuée par la contre-lame28. De telles rainures assurent une bonne séparation des pots 12 selon les lignes de prédécoupes 16.

On définit une distance restante D5 qui n'est pas incisée, ni par le couteau 26, ni par la contre-lame 28. Cette distance restante D5 est suffisante pour que les zones de liaison entre les pots 12 permettent de soulever le pack 10 de pots 12 seulement par un ou deux pots 12 sans tenir les autres pots 12. Par exemple, la distance restante D5 est comprise entre 20% et 60% de l'épaisseur e2 de la matière plastique. De préférence, la distance restante D5 est comprise entre 25% et 45% de la matière plastique.

En outre, une distance D6 séparant le couteau 26 et la contre-lame 28, mesurée selon la direction normale à l'axe vertical Z est comprise entre 0,003 et 0,1 mm. Une telle distance D6, également nommée dépincement, permet d'augmenter la hauteur des rainures effectuées dans le plastique pour effectuer une coupe totale, c'est-à-dire traverser l'ensemble de la côte e7 (la somme des épaisseurs e1 de la feuille d'opercule 14 et l'épaisseur e2 de la matière plastique à la jonction entre les pots 12). En effet, le dépincement permet d'éviter un contact mécanique entre le couteau 26 et la contre-lame 28 lors d'une coupe totale. La coupe totale peut par exemple permettre d'effectuer une séparation entre plusieurs packs 10 de pots 12 de produit alimentaire.

On décrit par la suite un couteau 26. Comme illustré à la figure 6, le couteau 26 est ici reçu dans la plaque supérieure 22 de l'équipement 20, pour être déplacé selon la direction de l'axe vertical Z et effectuer une prédécoupe par le dessus.

Le couteau 26 comprend essentiellement une partie coupante 32 destinée à entrer au contact du plastique, un corps 30 assurant la rigidité du couteau 26, et une partie cylindrique 34 destinée à permettre le montage du couteau 26 dans la plaque de support supérieure 22 l'équipement 20.

La partie coupante 32 s'étend selon un axe longitudinal X. Lorsque le couteau 26 est reçu dans la plaque de support supérieure 22, la partie coupante 32 s'étend le long d'une ligne de séparation 16. La partie coupante 32 est destinée à inciser les packs 10 de pots 12 pour former les lignes de séparation 16.

Comme visible sur les figures 7 et 8, vue de côté, la partie coupante 32 s'étend de part et d'autre d'un axe transversal A du couteau 26, depuis une extrémité libre de la partie coupante 32 vers une partie de liaison 44, reliant la partie coupante 32 au corps 30.

D'une part de l'axe transversal A, destinée à être opposée à la contre-lame 28 lorsque le couteau 26 est logé dans la plaque de support supérieure 22, la partie coupante 32 définit une première portion 36, une deuxième portion 38 et une troisième portion 40.

La première portion 36 s'étend d'un premier point P1 formant l'extrémité de la partie coupante 32 jusqu'à un deuxième point P2. Une droite reliant les premier et deuxième points P1, P2 forme avec l'axe transversal A un premier angle A1 compris entre 20° et 40°. La première portion 36 s'étend sur une distance L1, mesurée selon la direction de l'axe transversal A, comprise entre 0,02 mm et 0,2 mm. La première portion 36 contribue à la tenue mécanique du couteau 26 au moment de l'attaque du plastique par le couteau 26.

La deuxième portion 38 s'étend depuis le deuxième point P2 jusqu'à un troisième point P3. Une droite reliant les deuxième et troisième points P2, P3 forme avec l'axe transversal A un deuxième angle A2 compris entre 15° et 25°. Le deuxième angle A2 permet de diminuer les efforts de pénétration perçus par la partie coupante 32. En outre, le deuxième angle A2 participe à exercer un effort sur la plaque de support inférieure 24 pour pousser le plastique contre la contre-lame 28. Les rainures par le dessous, effectuées par la contre-lame 28, sont alors améliorées.

De l'autre côté de l'axe transversal A, c'est-à-dire du côté destiné à faire face à la contre-lame 28 lorsque le couteau 26 est reçu dans la plaque de support supérieure 22, la partie coupante 32 comprend une troisième portion 40 et une quatrième portion 42.

La troisième portion 40 s'étend depuis le premier point P1 formant l'extrémité du couteau 26 et un quatrième point P4 coïncidant avec l'axe transversal A. La troisième portion 40 forme une face plane de la partie coupante 32. La troisième portion 40 s'étend sur une distance L2, mesurée selon la direction de l'axe transversal A, comprise entre 0,2 et 0,8 mm.

La quatrième portion 42 s'étend depuis le quatrième point P4 jusqu'à un cinquième point P5. Une droite reliant les quatrième et cinquième points P4, P5 forme avec l'axe transversal A un troisième angle A3 compris entre 15° et 25°.La quatrième portion 42 permet d'équilibrer l'effort de coupe de part et d'autre de l'axe transversal A, de sorte à réduire la flexion engendrée par le deuxième angle A2 de la deuxième portion 36. La quatrième portion 42 participe également à pousser le plastique sur la contre-lame 28, pour améliorer la rainure par le dessous, notamment en assurant que la contre-lame 28 pénètre le plastique sur la hauteur D4 d'incise par le dessous.

Les troisième et cinquième points P3, P5 sont symétriques par rapport à l'axe transversal A. La partie de liaison 44 s'étend de part et d'autre de l'axe transversal A depuis les points P3 et P5 pour relier la partie coupante 32 au corps 30 du couteau 26. Une distance L3 entre le premier point P1 formant l'extrémité du couteau 26 et les troisième et cinquième points P3, P5, mesurée selon la direction de l'axe transversal A est comprise entre 1,4 et 2 mm. Autrement dit, la hauteur de la partie coupante 32 est comprise entre 1,4 et 2 mm.

La partie de liaison 44 s'étend symétriquement de part et d'autre de l'axe transversal A selon un angle d'ouverture A4 compris entre 100° et 140°. L'angle d'ouverture A4 permet de rigidifier le couteau 26 pour éviter une flexion du couteau 26.

De retour sur la figure 6, le corps 30 s'étend selon l'axe longitudinal X. Le corps 30 a une section polygonale, pour donner au couteau 26 une rigidité suffisante pour supporter les efforts appliqués sur le couteau 26 lorsqu'une prédécoupe est effectuée. La section du corps 30 est en outre adaptée à être reçue dans un logement ou glissière de la plaque supérieure 22, en particulier pour assurer la bonne orientation du couteau 26 dans la plaque supérieure 22 La partie coupante 32 peut faire saillie du logement ou glissière selon la hauteur de la rainure à pratiquer.

La portion cylindrique 34 s'étend depuis le corps 30 selon la direction l'axe transversal A. La portion cylindrique 34 s'étend d'un côté du corps 30 opposé à la partie coupante 32. L'axe de révolution de la portion cylindrique 34 correspond à l'axe transversal A. La portion cylindrique 34 peut être reçue dans un logement cylindrique formé dans la plaque supérieure 22 de l'équipement 20. La portion cylindrique 34 peut être identique quelle que soit le profil et la forme de la partie coupante 32, de sorte que différents couteaux 26 peuvent être logés dans le même logement cylindrique de la plaque supérieure 22.

Un trou fileté 50 est ici formé dans la portion cylindrique 34. Le trou fileté 50 s'étend selon l'axe de révolution A de la portion cylindrique 34, depuis une face supérieure de la portion cylindrique 34 vers la partie coupante 32. Le trou fileté 50 est adapté à recevoir une vis de retenue de l'équipement 20. Le montage de l'outil coupant 30 par la vis de retenue permet un réglage précis de la position du couteau 26 dans la plaque supérieure 22. En effet, il est possible d'ajuster finement la hauteur d'incision du couteau 26, en insérant plus ou moins la vis de retenue dans le trou fileté 50.

En outre, la portion cylindrique 34 comprend ici une rainure cylindrique 55, d'axe l'axe de révolution A de la portion cylindrique 34. La rainure cylindrique 55 assure une bonne propagation de graisse autour de la portion cylindrique 34, pour fluidifier le mouvement relatif entre l'outil coupant 30 et la plaque de support supérieure 22.

On décrit par la suite une contre-lame 28. La contre-lame 28 est ici reçue dans la plaque de support inférieure 24 de l'équipement 20 pour effectuer une rainure de prédécoupe par le dessous. En l'espèce, l'effort appliqué par le couteau 26 force le plastique sur la contre-lame 28. Grâce à la forme de la partie coupante 32 du couteau 26 décrite ci-dessous, le plastique est suffisamment poussé sur la contre-lame 28 pour effectuer une rainure par le dessous satisfaisante et répétable.

La contre-lame 28 s'étend selon un deuxième axe longitudinal Y. Lorsque la contre-lame 28 est reçue dans la plaque de support inférieure 24, la contre lame 28 s'étend le long d'une ligne de séparation 16.

La contre-lame 28 comprend une partie active 54 destinée à inciser la matière plastique, et un corps 52 destinée à être reçu dans la plaque inférieure 24.

Vu de côté, comme illustré à la figure 10, la partie active 54 comprend une arête 56. L'arrête forme une face plane de la partie active 54. La face plane est destinée à faire face au couteau 26 lorsque la contre-lame 28 est reçue dans la plaque de support inférieure 24.

La partie active 54 définit également un premier segment 58. Le premier segment 58 s'étend depuis un premier point P11 de la partie active 54 formant l'extrémité libre de la partie active 54 et un deuxième point P12. Une droite reliant les premier et deuxième points P11, P12 forment, avec l'arête 56, un premier angle A11 compris entre 20° et 40°. Le premier segment 58 s'étend sur une distance L11, mesurée selon la direction de l'arrête 56, comprise entre 0,02 et 0,2 mm. Le premier segment 58 contribue à la tenue mécanique de la contre-lame 28 au moment de l'attaque du plastique par la contre-lame 28.

La partie active 54 définit en outre un deuxième segment 60. Le deuxième segment 60 s'étend depuis le deuxième point P12 vers un troisième point P13 en formant avec l'arrête 56 un deuxième angle A12 compris entre 15°et 25°. Le deuxième segment 60 contribue à diminuer les efforts de pénétration perçus par la partie active 54, et donc de diminuer la flexion.

Un dégagement 62 s'étend depuis le troisième point P13 pour relier le deuxième segment 60 au corps 52 de la contre-lame 28. L'arrête 56 s'étend quant à elle dans la continuité d'un côté du corps 52.

Le corps 52 a ici une section sensiblement rectangulaire. Le corps 52 peut être reçu dans un logement ou glissière de la plaque inférieure 24 pour assurer la bonne orientation de la contre-lame 28 dans la plaque inférieure 24. La partie active 54 peut faire saillie du logement ou glissière selon la hauteur de la rainure à pratiquer.

L'invention n'est pas limitée aux exemples de réalisations décrites en regard des figures et d'autres modes de réalisation apparaîtront clairement à l'homme du métier.

Par exemple, la plaque de support inférieure 24 pourrait recevoir un ou plusieurs couteaux 26, et la plaque de support supérieure 22 pourrait recevoir une ou plusieurs contre-lames 28. Ce mode de réalisation apparait intéressant lorsque la plaque de support inférieure 24 est mobile selon la direction de l'axe vertical Z.

Par ailleurs, l'équipement 20 décrit ci-dessous peut faire partie d'une installation. L'installation peut comprendre un premier équipement configuré pour réaliser une étape de scellage de l'opercule 14 sur le pack 10 de pots 12 et une étape de refroidissement localisée de la zone de jonction entre les pots 12 et un équipement de prédécoupe 20 tel que décrit ci-avant.

En l'espèce, le premier équipement comprend des électrodes de scellages adaptées à venir au contact de la face supérieure du pack 10, et une contrepartie de contact adaptée à venir au contact par le dessous de la zone de jonction entre les pots 12. La contrepartie de contact est de préférence thermo-régulée, par exemple par la circulation d'un fluide d'eau glacée ou d'un autre fluide à basse température dans la contrepartie. Les électrodes de scellage et la contrepartie de refroidissement prennent en sandwich la zone de jonction revêtue de l'opercule. On peut ainsi garantir une bonne pression par la contrepartie de refroidissement et ainsi un bon coefficient de transfert thermique de conduction dans la zone de contact. Comme le refroidissement est localisé, il est sélectif, il n'affecte pas significativement le produit alimentaire contenu dans les pots 12.

## Revendications

1. Couteau (26) pour équipement (20) à former une prédécoupe dans un pack (10) de pots (12) de produit alimentaire, ladite prédécoupe facilitant une séparation par rupture selon une ligne de séparation (16) entre deux pots (12) de produit alimentaire, le couteau (26) comprenant une partie coupante (32) configurée pour pratiquer une rainure de prédécoupe et/ou une coupe totale selon la ligne de séparation (16), ladite partie coupante (32) s'étendant selon un premier axe longitudinal (X), telle que, vue en coupe perpendiculaire à l'axe longitudinal (X), **caractérisé en ce que** la partie coupante (32) s'étend de part et d'autre d'un axe transversal (A) et **en ce que** la partie coupante (32) comprend :
d'une part de l'axe transversal (A):
- une première portion (36) s'étendant entre un premier point (P1) formant l'extrémité de la portion coupante (32) et un deuxième point (P2), la droite reliant les premier et deuxième points (P1, P2) formant avec l'axe transversal (A) un premier angle (A1) compris entre 20° et 40 ;
- un deuxième portion (38) s'étendant entre le deuxième point (P2) et un troisième point (P3), la droite reliant les deuxième et troisième points (P2, P3) formant avec l'axe transversal (A) un deuxième angle (A2) compris entre 15° et 25°; et
d'autre part de l'axe transversal (A) :
- une troisième portion (40) s'étendant entre le premier point (P1) et un quatrième point (P4), le quatrième point (P4) étant coïncident avec l'axe transversal (A),
- une quatrième portion (42) s'étendant depuis le quatrième point (P4) vers un cinquième point (P5), le cinquième point (P5) étant symétrique au troisième point (P3) par rapport à l'axe transversal (A), la droite reliant les quatrième et cinquième points (P4, P5) formant avec l'axe transversal (A) un troisième angle (A3) compris entre 15° et 25°.

2. Couteau (26) selon la revendication 1, dans lequel la première portion (36) s'étend sur une distance (L1), mesurée selon la direction de l'axe transversal (A), comprise entre 0,02 mm et 0,2 mm.

3. Couteau (26) selon la revendication 1 ou 2, dans lequel la troisième portion (40) s'étend sur une distance (L2), mesurée selon la direction de l'axe transversal (A), comprise entre 0,2 mm et 0,8 mm.

4. Couteau (26) selon l'une quelconque des revendications précédentes, dans lequel une distance (L3) entre le premier point (P1) et le cinquième point (P5), mesurée selon la direction de l'axe transversal (A), est comprise entre 1,4 mm et 2 mm.

5. Couteau (26) selon l'une quelconque des revendications précédentes, comprenant en outre une partie de liaison (44) s'étendant depuis la partie coupante (32) vers un corps (30) du couteau (26), la partie de liaison (44) s'étendant symétriquement de part et d'autre de l'axe transversal (A) depuis les troisième et cinquième points (P3, P5) selon un angle d'ouverture (A4) compris entre 100° et 140°.

6. Couteau (26) selon l'une quelconque des revendications précédentes, comprenant en outre une portion cylindrique (34) s'étendant selon la direction de l'axe transversal (A).

7. Contre-lame (28) pour équipement à former une prédécoupe dans un pack (10) de pots (12) de produit alimentaire, la contre-lame (28) étant adaptée à coopérer avec un couteau (26) selon l'une des revendications 1 à 6, ladite prédécoupe facilitant une séparation par rupture selon une ligne de séparation (16) entre deux pots (12) de produit alimentaire, la contre-lame (28) comprenant une partie active (54) configurée pour pratiquer une rainure de prédécoupe et/ou une coupe totale selon la ligne de séparation (16), la dite contre-lame (28) s'étendant selon un deuxième axe longitudinal (Y) telle que, vue en coupe perpendiculaire au deuxième axe longitudinal (Y), **caractérisée en ce que** la partie active (54) comprend :
- une arrête (56) définissant une face plane de la partie active (54) ;
- un premier segment (58) s'étendant entre un premier point (P11) formant l'extrémité de la partie active (54) et un deuxième point (P12), la droite reliant les premier et deuxième points (P11, P12) formant avec l'arête (56) un premier angle (A11) compris entre 20° et 40°;
- un deuxième segment (60) s'étendant depuis le deuxième point (P12) vers un troisième point (P13) la droite reliant les deuxième et troisième points (P12, P13) formant avec l'arête (56) un deuxième angle (A12) compris entre 15° et 25 .

8. Contre-lame (28) selon la revendication 7, dans lequel le premier segment (58) s'étend sur une distance (L11), mesurée selon la direction de l'arête (56), comprise entre 0,02 mm et 0,1 mm.

9. Contre-lame (28) selon l'une des revendications 7 ou 8, dans lequel l'arrête (56) s'étend sur une distance (L12) comprise entre 0,02 mm et 0,1 mm.

10. Contre-lame (28) selon l'une quelconque des revendications 7 à 9, comprenant en outre un corps (52) de section sensiblement rectangulaire, le deuxième segment (60) étant relié au corps (52) par un dégagement (62) s'étendant depuis le troisième point (P13).

11. Équipement (20) pour former une prédécoupe dans un pack (10) de pots (12) de produit alimentaire, ladite prédécoupe facilitant une séparation par rupture selon une ligne de séparation (16) entre deux pots (12) de produit alimentaire, l'équipement (20) comprenant :
- au moins un couteau (26) selon l'une des revendication 1 à 6, et
- au moins une contre-lame (28) selon l'une quelconque des revendication 7 à 10, la face plane de la contre-lame (28) faisant face à la troisième portion (40) du couteau (26).

12. Equipement (20) selon la revendication 11, dans lequel une distance (D6) entre le couteau (26) et la contre-lame (28) est comprise entre 0,003 mm et 0,1 mm.

13. Equipement (20) selon l'une des revendications 11 ou 12, comprenant une plaque de support supérieure (22) recevant le couteau (26) et une plaque de support inférieure (24) recevant la contre-lame (28), le pack (10) de pots (12) de produit alimentaire étant configuré pour être reçu entre la plaque de support supérieure (22) et la plaque de support inférieure (24), la plaque de support supérieure (22) et la plaque de support inférieure (24) ayant un déplacement relatif perpendiculaire au plan (PR) définit par la surface supérieure des pots (12) de produit alimentaire.

14. Installation pour préparer des packs (10) de pots (12) produits alimentaire comprenant :
- un premier équipement configuré pour à la fois pratiquer une opération de scellage d'un opercule (14) et pratiquer par le dessous une opération de refroidissement localisé des zones de jonction des pots, (12)
et, agencé en aval dudit premier équipement,
- un second équipement (20) pour former une prédécoupe, ledit second équipement (20) étant conforme à l'une quelconque des revendications 11 à 13.

## Patentansprüche

1. Messer (26) für eine Vorrichtung (20) zum Formen eines Vorschnitts an einer Packung (10) von Behältern (12) für Lebensmittel, wobei der Vorzuschnitt das Trennen durch Brechen entlang einer Trennlinie (16) zwischen zwei Behältern (12) für Lebensmittel erleichtert, wobei das Messer (26) einen Schneideabschnitt (32) umfasst, der dazu ausgebildet ist, eine Vorschnittnut und/oder einen Vollschnitt entlang der Trennlinie (16) auszuführen, wobei sich der Schneideabschnitt (32) entlang einer ersten Längsachse (X) erstreckt, gesehen im Querschnitt senkrecht zur Längsachse (X),
**dadurch gekennzeichnet, dass**
sich der Schneideabschnitt (32) beiderseits einer Querachse (A) erstreckt und dass der Schneideabschnitt (32) umfasst:
einerseits zur Querachse (A):
- einen ersten Abschnitt (36), der sich zwischen einem ersten Punkt (P1), der das Ende des Schneideabschnitts (32) bildet, und einem zweiten Punkt (P2) erstreckt, wobei die Verbindungsgerade zwischen dem ersten und dem zweiten Punkt (P1, P2) mit der Querachse (A) einen ersten Winkel (A 1) zwischen 20° und 40° bildet;
- einen zweiten Abschnitt (38), der sich zwischen dem zweiten Punkt (P2) und einem dritten Punkt (P3) erstreckt, wobei die Gerade, die den zweiten und den dritten Punkt (P2, P3) verbindet, mit der Querachse (A) einen zweiten Winkel (A2) zwischen 15° und 25° bildet;
und andererseits zur Querachse (A):
- einen dritten Abschnitt (40), der sich zwischen dem ersten Punkt (P1) und einem vierten Punkt (P4) erstreckt, wobei der vierte Punkt (P4) mit der Querachse (A) zusammenfällt,
- einen vierten Abschnitt (42), der sich vom vierten Punkt (P4) zu einem fünften Punkt (P5) erstreckt, wobei der fünfte Punkt (P5) symmetrisch zum dritten Punkt (P3) in Bezug auf die Querachse (A) ist, wobei die Gerade, die den vierten und den fünften Punkt (P4, P5) verbindet, mit der Querachse (A) einen dritten Winkel (A3) zwischen 15° und 25° bildet.

2. Messer (26) nach Anspruch 1, wobei sich der erste Abschnitt (36) über eine in Richtung der Querachse (A) gemessene Entfernung (L1) zwischen 0,02 mm und 0,2 mm erstreckt.

3. Messer (26) nach Anspruch 1 oder 2, wobei sich der dritte Abschnitt (40) über eine in Richtung der Querachse (A) gemessene Entfernung (L2) zwischen 0,2 mm und 0,8 mm erstreckt.

4. Messer (26) nach einem der vorhergehenden Ansprüche, wobei ein Abstand (L3) zwischen dem ersten Punkt (P1) und dem fünften Punkt (P5), gemessen in Richtung der Querachse (A), zwischen 1,4 mm und 2 mm beträgt.

5. Messer (26) nach einem der vorhergehenden Ansprüche, welches ferner einen Verbindungsabschnitt (44) umfasst, der sich vom Schneideabschnitt (32) zu einem Körper (30) des Messers (26) erstreckt, wobei sich der Verbindungsabschnitt (44) symmetrisch zu beiden Seiten der Querachse (A) vom dritten und fünften Punkt (P3, P5) in einem Öffnungswinkel (A4) zwischen 100° und 140° erstreckt.

6. Messer (26) nach einem der vorhergehend en Ansprüche, welches ferner einen zylindrischen Abschnitt (34) umfasst, der sich in Richtung der Querachse (A) erstreckt.

7. Gegenklinge (28) für eine Vorrichtung zum Formen eines Vorschnitts an einer Packung (10) von Behältern (12) für Lebensmittel, wobei die Gegenklinge (28) dazu ausgelegt ist, mit einem Messer (26) nach einem der Ansprüche 1 bis 6 zusammenzuwirken, wobei der Vorzuschnitt ein Trennen durch Brechen entlang einer Trennlinie (16) zwischen zwei Lebensmittelbehältern (12) erleichtert, wobei die Gegenklinge (28) einen aktiven Abschnitt (54) umfasst, der dazu ausgebildet ist, einen Vorzuschnitt oder einen Vollschnitt entlang der Trennlinie (16) auszuführen, wobei sich die Gegenklinge (28) entlang einer zweiten Längsachse (Y) erstreckt, gesehen im Schnitt senkrecht zur zweiten Längsachse (Y), **dadurch gekennzeichnet, dass** der aktive Abschnitt (54) umfasst:
- einen Grat (56), der eine ebene Fläche des aktiven Abschnitts (54) definiert;
- ein erstes Segment (58), das sich zwischen einem ersten Punkt (P11), der das Ende des aktiven Abschnitts (54) bildet, und einem zweiten Punkt (P12) erstreckt, wobei die Gerade, die den ersten und den zweiten Punkt verbindet (P11, P12) mit dem Grat (56) einen ersten Winkel (A11) zwischen 20° und 40° bildet;
- ein zweites Segment (60), das sich vom zweiten Punkt (P12) zu einem dritten Punkt (P13) erstreckt, wobei die Gerade, die den zweiten und den dritten Punkt (P12, P13)verbindet, mit dem Grat (56) einen zweiten Winkel (A12) zwischen 15° und 25° bildet.

8. Gegenklinge (28) nach Anspruch 7, wobei sich das erste Segment (58) über eine in Richtung des Grats (56) gemessene Länge (L11) zwischen 0,02 mm und 0,1 mm erstreckt.

9. Gegenklinge (28) nach einem der Ansprüche 7 oder 8, wobei der Grat (56) sich über eine Länge (L12) zwischen 0,02 mm und 0,1 mm erstreckt.

10. Gegenklinge (28) nach einem der Ansprüche 7 bis 9, welche ferner einen Körper (52) mit im Wesentlichen rechteckigem Querschnitt umfasst, wobei das zweite Segment (60) über einen Aussparung (62), die sich vom dritten Punkt (P13) aus erstreckt, mit dem Körper (52) verbunden ist.

11. Vorrichtung (20) zum Formen eines Vorschnitts an einer Packung (10) von Behältern (12) für Lebensmittel, wobei der Vorschnitt ein Trennen durch Brechen entlang einer Trennlinie (16) zwischen zwei Behältern (12) für Lebensmittel erleichtert, wobei die Vorrichtung (20) umfasst:
- wenigstens ein Messer (26) nach einem der Ansprüche 1 bis 6 und
- wenigstens eine Gegenklinge (28) nach einem der Ansprüche 7 bis 10, wobei die ebene Fläche der Gegenklinge (28) dem dritten Abschnitt (40) des Messers (26) zugewandt ist.

12. Vorrichtung (20) nach Anspruch 11, wobei ein Abstand (D6) zwischen dem Messer (26) und der Gegenklinge (28) zwischen 0,003 mm und 0,1 mm beträgt.

13. Vorrichtung (20) nach einem der Ansprüche 11 oder 12, mit einer oberen Halteplatte (22), die das Messer (26) aufnimmt, und einer unteren Halteplatte (24), die die Gegenklinge (28) aufnimmt, wobei die Packung (10) mit Lebensmittelbehältern (12) dazu ausgebildet ist, zwischen der oberen Halteplatte (22) und der unteren Halteplatte (24) aufgenommen zu werden, wobei die obere Halteplatte (22) und die untere Halteplatte (24) eine relative Verschiebung senkrecht zu der durch die Oberseite der Lebensmittelbehälter (12) definierten Ebene (PR) aufweisen.

14. Vorrichtung zum Vorbereiten von Packungen (10) mit Behältern (12) für Lebensmittel, umfassend:
- eine erste Vorrichtung, die sowohl zum Versiegeln eines Deckels (14) als auch zum lokalen Kühlen der Verbindungsbereiche der Behälter (12) von unten ausgelegt ist, und, stromabwärts von der ersten Vorrichtung angeordnet ist,
- eine zweite Vorrichtung (20) zum Formen eines Vorstanzabschnitts, wobei die zweite Vorrichtung (20) einem der Ansprüche 11 bis 13 entspricht.

## Claims

1. A knife (26) for an equipment (20) for forming a precut in a pack (10) of food cups (12), said precut facilitating separation by breaking along a separation line (16) between two food cups (12), wherein the knife (26) comprises a cutting part (32) configured for making a precut groove and/or a full cut along the separation line (16), wherein said cutting part (32) extends along a first longitudinal axis (X), such that, seen in section perpendicular to the longitudinal axis (X), **characterised in that** the cutting part (32) extends on either side the transverse axis (A) and **in that** the cutting part (32) comprises:
on one side of the transverse axis (A):
- a first portion (36) extending between a first point (P1) forming the end of the cutting portion (32) and a second point (P2), wherein the straight line connecting the first and second points (P1, P2) forms a first angle (A1) with the transverse axis (A) comprised between 20° and 40°;
- a second portion (38) extending between the second point (P2) and a third point (P3), wherein the straight line connecting the second and third points (P2, P3) forms a second angle (A2) with the transverse axis (A) comprised between 15° and 25°; and
on the other side of the transverse axis (A):
- a third portion (40) extending between the first point (P1) and a fourth point (P4),
wherein the fourth point (P4) coincides with the transverse axis (A);
- a fourth portion (42) extending from the fourth point (P4) to a fifth point (P5), wherein the fifth point (P5) is symmetric to the third point (P3) about the transverse axis (A), and wherein the straight line connecting the fourth and fifth points (P4, P5) forms a third angle (A3) with the transverse axis (A) comprised between 15° and 25°.

2. The knife (26) according to claim 1, wherein the first portion (36) extends over a distance (L1), measured along the direction of the transverse axis (A), comprised between 0.02 mm and 0.2 mm.

3. The knife (26) according to claim 1 or 2, wherein the third portion (40) extends over a distance (L2), measured along the direction of the transverse axis (A), comprised between 0.2 mm and 0.8 mm.

4. The knife (26) according to any one of the preceding claims, wherein a distance (L3) between the first point (P1) and the fifth point (P5), measured along the direction of the transverse axis (A), is comprised between 1.4 mm and 2 mm.

5. The knife (26) according to any one of the preceding claims, further comprising a connecting part (44) extending from the cutting part (32) to a body (30) of the knife (26), wherein the connecting part (44) extends symmetrically on either side of the transverse axis (A) from the third and fifth points (P3, P5) following an angle of opening (A4) comprised between 100° and 140°..

6. The knife (26) according to any one of the preceding claims, further comprising a cylindrical portion (34) extending along the direction of the transverse axis (A).

7. A counter-knife (28) for an equipment for forming a precut in a pack (10) of food cups (12), wherein the counter-knife (28) is adapted to cooperate with a knife (26) according to any one of claims 1 to 6, said precut facilitating separation by breaking along a separation line (16) between two food cups (12), wherein the counter-knife (28) comprises an active part (54) configured for making a precut groove and/or a full cut along the separation line (16), wherein said counter-knife (28) extends along a second longitudinal axis (Y) such that, seen in section perpendicular to the longitudinal axis (Y), **characterised in that** the active part (54) comprises:
- an edge (56) defining a flat surface of the active part (54);
- a first segment (58) extending between a first point (P11) forming the end of the active part (54) and a second point (P12), wherein the straight line connecting the first and second points (P11, P12) forms a first angle (A11) with the edge (56) comprised between 20° and 40°;
- a second segment (60) extending between the second point (P12) and a third point (P13), wherein the straight line connecting the second and third points (P12, P13) forms a second angle (A12) with the edge (56) comprised between 15° and 25°.

8. The counter-knife (28) according to claim 7, wherein the first segment (58) extends over a distance (L11), measured along the direction of the edge (56), comprised between 0.02 mm and 0.1 mm.

9. The counter-knife (28) according to one of claims 7 or 8, wherein the edge (56) extends over a distance (L12) comprised between 0.02 mm and 0.1 mm..

10. The counter-knife (28) according to one of claims 7 to 9, further comprising a body (52) of substantially rectangular section, wherein the second segment (60) is connected to the body (52) by a chamfer (62) extending from the third point (P13).

11. Equipment (20) for making a precut in a pack (10) of food cups (12), wherein said precut facilitates separation by breaking along a separation line (16) between two food cups (12), wherein the equipment (20) comprises: - at least one knife (26) according to one of claims 1 to 6, and - at least one counter-knife (28) according to any one of claims 7 to 10, wherein a flat surface of the counter-knife (28) faces the third portion (40) of the knife (26).

12. Equipment (20) according to claim 11, wherein a distance (D6) between the knife (26) and the counter-knife (28) is between 0.003 mm and 0.1 mm.

13. The equipment (20) according to one of claims 11 or 12, comprising an upper support plate (22) receiving the knife (26) and a lower support plate (24) receiving the counter-knife (28), wherein the pack (10) of food cups (12) is configured to be received between the upper support plate (22) and the lower support plate (24), wherein the upper support plate (22) and the lower support plate (24) have a relative displacement perpendicular to the plane (RP) defined by the upper surface of the food product cups (12).

14. A facility for preparing packs (10) of food cups (12) comprising: - a first equipment configured for simultaneously making a sealing operation of a cover (14) and a localized cooling operation of the junction zones of the cups (12) from below;
and, arranged downstream from said first equipment, - a second equipment (20) for making a precut, where said second equipment (20) conforms to any one of claims 11 to 13.
